# EUROPÄISCHE PATENTANMELDUNG

(11) **EP 0 643 936 A1**
(43) Veröffentlichungstag der Anmeldung: **22.03.1995**
(21) Anmeldenummer: 93113879.6
(22) Anmeldetag: 31.08.1993
(51) Int. Cl.: A47B 21/03

(54) **Datenverarbeitungsstation auf die Arbeitsflächen von Behandlungsmöbeln in der Zahnarzt-Praxis oder auf Arbeitsflächen anderer Arbeitsbereiche**

(71) Anmelder: Moser, Otto, Dr., D-88339 Bad Waldsee (DE)
(72) Erfinder: Moser, Otto, Dr., D-88339 Bad Waldsee (DE)

(57) **Zusammenfassung**

Die Datenverarbeitungsstation auf die Arbeitsfläche von Behandlungsmöbeln in der Zahnarzt-Praxis oder auf Arbeitsflächen anderer Arbeitsbereiche weist gemäß der Erfindung ein Gestell (1) mit dem Profil eines liegenden U's, mit der Funktion des oberen Schenkels (2) als Standfläche für das Bildschirmgehäuse, der Innenbereich des U's als Bereich, indem sich zwei ausziehbare Schübe (8,9) befinden, die zur Aufnahme der Arbeitsfläche für die Maus und der Ablage für die Tastatur dienen sowie der Funktion des unteren Schenkels (3) als Träger für die Doppelteleskopschiene, für 2 Gleitrollen (5) und einer Filzscheibe (6), deren Fläche den Achsbereich darstellt, um den die Station verschwenkbar ist. So ist es möglich, daß das Gerät abwechselnd von zwei Bedienungspersonen (z.B. Zahnarzt, Zahnarzthelferin) zur Eingabe von Daten benutzt werden kann.

## Beschreibung

Der vorliegenden Erfindung liegt die Aufgabe zu Grunde, eine Datenverarbeitungsstation zu schaffen, mit der die für einen Bedienungsplatz einer Datenverarbeitungsanlage benötigten Geräte, wie Bildschirm, Tastatur und Maus auf einfache Weise von der Arbeitsfläche der Behandlungsplätzen in Zahnarzt-Praxen oder von Arbeitsflächen anderer Arbeitsbereiche fernzuhalten und für zwei Bedienern (z. B. Zahnarzt, Zahnarzthelferin) zugänglich zu machen.

Bisherige Datenverarbeitungsstationen auf die Arbeitsfläche der Behandlungsplätze in Zahnarzt-Praxen oder auf Arbeitsflächen anderer Arbeitsbereiche sind so gestaltet, daß der Bildschirm auf der Arbeitsfläche direkt, oder auf einem drehbar beweglichen Wand- oder Standhalter steht. Die Tastatur liegt auf der Arbeitsfläche, ist in einem Schubfach der Behandlungsmöbel untergebracht, oder liegt auf einer Ablage des Wand- oder Standhalters.

Mit der Veränderung der Eingabe in Richtung auf die Mausbedienung kommt in letzter Zeit immer mehr dieses weitere Eingabegerät hinzu. Der Platz für dieses Eingabegerät (Maus) ist bisher die Arbeitsfläche der Behandlungsmöbel.
Bei der Behandlung werden mit Speichel oder Blut kontaminierte Gegenstände auf die Arbeitsfläche der Behandlungsmöbel abgelegt, sodaß diese Arbeitsfläche selbst kontaminiert wird.
Ein Eingabegerät wie die Maus, die zur Funktion auf den Kontakt mit der Unterlage angewiesen ist, würde bei der Eingabe von Daten in die EDV-Anlage von der Arbeitsfläche kontaminiert werden. Die Arbeitsfläche wird nach jeder Patientenbehandlung durch besprühen mit einem flüssigen Desinfektionsmittel desinfiziert.

Das Eingabegerät Maus mit seiner Kugel und die Tastatur kann mit Desinfektionsmitteln nicht desinfiziert werden.
Daher ergibt sich die Forderung:
Die Maus und die Tastatur darf nicht benutzt werden, auf den Arbeitsflächen der Behandlungsplätze in Zahnarzt-Praxen oder auf anderen Arbeitsflächen die kontaminiert, oder verschmutzt werden können.
Die Maus sollte auf einer Mausarbeitsfläche Platz finden, die vor Gebrauch der Maus auf die Bedienungsperson hin bewegt werden kann.
Die Tastatur sollte mit der Tastaturablagefläche so bewegt werden können, daß sie vor der Mausarbeitsfläche ihren Platz findet.

Desweiteren stellt sich die Aufgabe, die Eingabegeräte in einer Ruheposition so unterzubringen, daß der Spraynebel, der beim Arbeiten am Patienten (Bohren mit Wasser-Luft-Kühlung) entsteht, nicht auf die Eingabegeräte (Tastatur, Maus) gelangen kann.

Die Erfindung bezieht sich auf die Datenverarbeitungsstation, die eine Ruheposition aufweist, bei der die Eingabegeräte (Tastatur, Maus) in der Ruheposition möglichst verdeckt sind, den übrigen Arbeitsbereich möglichst wenig eingengt und die eine Arbeitsposition hat, bei der die Tastatur und Maus gut bedienbar, der Bildschirm gut einsehbar ist und bei der die Ablage der Tastatur und die Mausarbeitsfläche mit der Arbeitsfläche der Behandlungsplätzen in Zahnarzt-Praxen oder auf Arbeitsflächen anderer Arbeitsbereiche keine Berührung haben.

Diese Anordnung der Erfindung ist nach zwei Seiten schwenkbar gemacht worden, um von 2 Personen (z. B. Zahnarzt, Zahnarzthelferin) abwechselnd bedient werden zu können.
Es wurde gefunden, daß sich diese Aufgabe in einfacher Weise durch ein Gestell mit dem Profil eines liegenden U's lösen läßt.
Der obere Schenkel der U-Form dient als Ablagefläche für den Bildschirm und kann in den Maßen an den Bildschirm angepaßt werden.
Der untere Schenkel der U-Form trägt auf er Oberseite eine Doppelteleskopschiene zur Aufnahme der Tastaturablagefläche. Auf der Unterseite sind gemäß Anspruch 2 zwei Gleitrollen und eine Filzscheibe befestigt. Die Anordnung mit den zwei Gleitrollen, deren Achsen sich im Mittelpunkt der Filzscheibe schneiden, dient zur schwenkbaren Lagerung des Gestells. Diese einfache Anordnung wurde gewählt, um den Abstand von der Arbeitsplatte der Behandlungsmöbeln zu der Ablagefläche der Tastatur so gering wie möglich zu halten. Dadurch hat die Tastatur eine ergonomisch vertretbare Lage. Durch diese Anordnung kann das Gestell auf jede Arbeitsfläche gestellt werden, ohne vorher für den Schwenkmechanismus Löcher in die Arbeitsplatte bohren, oder Schrauben eindrehen zu müssen. Vorteil ist, daß sich das Gerät zum Zwecke der Reinigung und Desinfektion der Arbeitsfläche leicht vom üblichen Standort wegbewegen läßt. Der ausziehbare Schub für die Maus ist an der Rückseite des Gestells befestigt. Er ist unabhängig vom ausziehbaren Schub für die Tastatur.
Dies ermöglicht bei alleiniger Eingabe mit der Maus, daß nur diesen Schub ausgezogen werden kann während die Tastatur in seiner Ruheposition verbleibt.
Ist jedoch erforderlich mit Tastatur und Maus die Daten einzugeben, so kann erfindungsgemäß mit dem Doppelteleskop der Schub für die Tastatur um die Tastaturtiefe weiter herausgezogen werden als die Mausarbeitsfläche.

Die nachfolgende Beschreibung der Datenverarbeitungsstation nimmt Bezug auf die Zeichnungen.

Es zeigt:
- Figur 1: die Seitenansicht mit eingeschobenen Zügen
- Figur 2: die Seitenansicht mit ganz ausgezogenen Zügen
- Figur 3: die Draufsicht mit ganz ausgezogenen Zügen
- Figur 4: die Draufsicht mit eingeschobenen Zügen
- Figur 5: die Draufsicht auf das geschwenkte Gestell mit ganz ausgezogenen Zügen (dargestellter Schwenkbereich 55° zu einer Hälfte nach links, zur anderen nach rechts)

**Figur 1** zeigt die Erfindung in der Seitenansicht mit den eingeschobenen Zügen.
   Es ist das Gestell 1 mit dem Profil eines liegenden U's zu sehen.
   Die Metallplatten 2, 3, 10 sind in den Winkeln mit den Metallwinkeln 12, 13 verstärkt, um ein Wippen des schweren Bildschirms 4 zu vermeiden. Der Bildschirm 4 steht auf dem oberen Schenkel 2 des liegenden U's. Der Schub 8, der die Mausarbeitsfläche 22 trägt ist mit seinen Teleskopschienen mittels zweier Metallwinkel 17 an die Rückwand 10 befestigt.
   Die Teleskopschienen 14 mit den Gleitrollen 15 sind in die aus Holz gearbeitete Arbeitsfläche eingelassen. In die Unterseite ist eine Griffrille 16 eingearbeitet, die ein leichtes herausziehen des Schubes ermöglicht. Der Schub 9, der die aus Holz oder anderem Material gearbeitete Ablagefläche 23 für die Tastatur 11trägt, ist mit seinen Doppelteleskopschienen 18 mit Kugellagerung 19 auf den unteren Schenkel 3 des U's befestigt.
   An diesen Schenkel sind von unten her zwei Gleitrollen 5 und eine runde Filzscheibe 6 befestigt. Diese Teile dienen der Lagerung auf der Arbeitsfläche von Behandlungsmöbeln in Zahnarzt-Praxen oder auf Arbeitsflächen anderer Arbeitsbereiche.
   Die Kabel 24, 25 zu den beweglichen Eingabegeräten 10, 11 werden über Durchführungen mit Gummitüllen durch die Rückwand 10 nach hinten geführt. Dort können sie an Wanddosen mit Hilfe von Steckern angeschlossen werden.
   Das Tastaturkabel 25 ist mit einer Spirale 26 versehen, damit bei ausgefahrenem Schub keine große Zugkraft auf die Tastatur 11 einwirkt. Das Kabel 24 für die Maus 10 soll lose, mit genügend Vorrat auf der Mausarbeitsfläche zu liegen kommen.
**Figur 2** zeigt die Erfindung mit ausgezogenen Schüben 8, 9 in der Seitenansicht.
   Es ist zu sehen, daß die ausgezogenen Schübe 8, 9 so angeordnet sind, daß die Tastatur 11 auf der Tastaturablagefläche 22 frei zugänglich ist und für die Maus 10 auf der Mausarbeitsfläche 22 genügend Spielraum zur Bewegung vorhanden ist.
   Es ist dargestellt, wie zwei Teleskopschienen übereinander montiert eine Doppelteleskopschiene 18 mit doppeltem Hub ergeben, sodaß die Ablagefläche 23 für die Tastatur 11 in ausgezogenem Zustand genügend weit vor der Mausarbeitsfläche 22 zu liegen kommt.
**Figur 3** der Erfindung zeigt die Draufsicht auf die Datenverarbeitungsstation
   mit ganz ausgezogenen Zügen.
   Es ist die Anordnung der Achsen 26 der beiden Gleitrollen 5 dargestellt, die sich im Mittelpunkt der Filzscheibengrundfläche 6 schneiden. Es ist gut sehbar, wie die Tastatur 11, bis vor die Mausarbeitsfläche 23 ausgezogen werden kann.
**Figur 4** der Erfindung zeigt die Draufsicht auf die Datenverarbeitungsstation
   mit eingeschobenen Zügen.
   Die Vorderkanten 21 der Mausarbeitsfläche 22 und der Tastaturablagefläche 23 sind weit hinter die Bildschirmvorderfläche 28 zu schieben, sodaß ein möglichst großer Arbeitsbereich auf der Arbeitsfläche von Behandlungsmöbeln in Zahnarzt-Praxen oder auf Arbeitsflächen anderer Arbeitsbereiche freibleibt. Die Eingabegeräte sind in Ruheposition auf engstem Raum untergebracht.
**Figur 5** der Erfindung zeigt die Draufsicht auf die Datenverarbeitungsstation
   mit ganz ausgezogenen Zügen in geschwenktem Zustand.
   Dargestellt ist der Schwenkbereich von 55° zu einer Hälfte nach links zur anderen nach rechts. Der Schwenkbereich kann wie dargestellt noch weiter ausgedehnt werden.
   Er richtet sich nach dem Platz auf der Arbeitsfläche.

### Liste der verwendeten Bezeichnungen :

- 1.: Gestell
- 2.: Oberer Schenkel
- 3.: Unterer Schenkel
- 4.: Bildschirmgehäuse
- 5.: Gleitrollen
- 6.: Filzscheibe
- 7.: Innenbereich des Gestells
- 8.: Ausziehbarer Schub für die Maus
- 9.: Ausziehbarer Schub für die Tastatur
- 10.: Maus
- 11.: Tastatatur
- 12.: Innenliegende Aluminiumwinkel
- 13.: Innenliegende Aluminiumwinkel
- 14.: Teleskopschienen
- 15.: Rollenlager der Teleskopschiene
- 16.: Griffrille in der Mausarbeitsfläche und in der Tastaturablagefläche
- 17.: Aluminiumwinkel zur Befestigung der Teleskopschienen
- 18.: Doppelteleskopschiene
- 19.: Rollenlager der Doppelteleskopschienen
- 20.: Rückwand des Gestells
- 21.: Vorderkanten der Mausarbeitsfläche und der Tastaturablagefläche
- 22.: Mausarbeitsfläche
- 23.: Tastaturablagefläche
- 24.: Mauskabel
- 25.: Tastaturkabel
- 26.: Spirale im Tastaturkabel
- 27.: Achsen der Gleitrollen
- 28.: Bildschirmvorderfläche

## Patentansprüche

1. Datenverarbeitungsstation auf die Arbeitsfläche von Behandlungsmöbeln in der Zahnarzt-Praxis oder auf Arbeitsflächen anderer Arbeitsbereiche
gekennzeichnet durch
ein Gestell (1) mit dem Profil eines liegenden U's, mit der Funktion des oberen Schenkels (2) als Standfläche für das Bildschirmgehäuse (4), der Innenbereich (7) des U's als Bereich, indem sich zwei ausziehbare Schübe (8,9) befinden, die zur Aufnahme der Arbeitsfläche (8) für die Maus (10) und der Ablage (9) für die Tastatur (11) dienen, sowie der Funktion des unteren Schenkels (3) als Träger für die Doppelteleskopschiene (18), für 2 Gleitrollen (5) und einer Filzscheibe (6), deren Fläche den Achsbereich darstellt,
um den die Station verschwenkbar ist.

2. Station nach Anspruch 1, dadurch gekennzeichnet, daß eine schwenkbare Lagerung aus 2 Gleitrollen (5) und einer Filzscheibe (6) besteht. Die Achsen (27) der Gleitrollen (5) schneiden sich im Mittelpunkt der Filzscheibengrundfläche (6). Die Filzscheibe (6) stellt einen Bereich mit hohem Reibungswiderstand, die Gleitrollen (5) in Gleitrichtung einen Bereich mit sehr niedrigem Reibungswiderstand dar, wodurch eine leichte Schwenkung des Gestells um den Drehbereich, dem Mittelbereich der Filzscheibe (6) möglich ist. Die Filzscheibe kann durch ein anderes Material mit einem hohen Reibungswiderstand ersetzt werden.

3. Station nach Anspruch 1 und 2, dadurch gekennzeichnet, daß die Grundform des Gestells (1) im Profil einem liegenden U entspricht. Das Gestell (1) ist aus 5 mm starken Aluminiumplatten gefertigt. Die Aluminiumplatten (2, 3, 20) sind im Bereich der Winkel mit 5 mm starken, innenliegenden Aluminiumwinkeln (13, 14) verstärkt.

4. Station nach Anspruch 1-3, dadurch gekennzeichnet, daß der ausziehbare Schub (8) für die Maus (10) aus einer Mausarbeitsfläche (22) und zwei Teleskopschienen (14) mit zwei Rollenlagern (15) besteht. Die 2 Teleskopschienen (14) sind mit Hilfe zweier 10 mm starker Aluminiumwinkel (17) an die Rückwand (20) befestigt.

5. Station nach Anspruch 1-4, dadurch gekennzeichnet, daß der ausziehbare Schub (9) für die Tastatur (11) aus einer Ablagefläche (23) und zwei Doppelteleskopschienen (18) mit Rollenlager (19) besteht. Die Doppelteleskopschienen (18) bestehen aus zwei Teleskopschienen, die übereinander montiert sind, sodaß ein doppelter Hubweg für den Schub (9) mit der Tastaturablagefläche (23) entsteht.

6. Station nach Anspruch 4 und 5, dadurch gekennzeichnet, daß die ausgezogenen Schübe (8,9) so angeordnet sind, daß die Tastatur (11) auf der Tastaturablagefläche (22) frei zugänglich ist und für die Maus (10) auf der Mausarbeitsfläche (22) genügend Spielraum zur Bewegung vorhanden ist. Die Mausarbeitsfläche (22) und die Tastaturablagefläche (23) besteht aus Holz, dessen Oberfläche poliert ist und in dessen Unterseite eine Griffrille (16) und Vertiefungen zur Aufnahme der Teleskopschienen (14) bzw. der Doppelteleskopschienen (18) eingearbeitet sind. Die Mausarbeitsfläche (22) und die Tastaturablagefläche (23) können auch aus einem anderen, Material mit glatter Oberfläche gefertigt werden.

7. Station nach Anspruch 1-6, dadurch gekennzeichnet, daß die Vorderkanten (21) der Mausarbeitsfläche (22) und der Tastaturablagefläche (23) weit hinter die Bildschirmvorderfläche (28) zu schieben sind, sodaß ein möglichst großer Arbeitsbereich auf der Arbeitsfläche von Behandlungsmöbeln in Zahnarzt-Praxen oder auf Arbeitsflächen anderer Arbeitsbereiche freibleibt. Die Eingabegeräte (10, 11) sind in Ruheposition (Figur 4) auf engstem Raum untergebracht.
